# EUROPÄISCHE PATENTSCHRIFT

(11) **EP 4 068 323 B1**
(45) Veröffentlichungstag und Bekanntmachung des Hinweises auf die Patenterteilung: **14.05.2025**
(21) Anmeldenummer: 21166338.0
(22) Anmeldetag: 31.03.2021
(51) Int. Cl.: H01H 9/02, H01H 85/02, H01H 9/10, H01H 31/12

(54) **EINRICHTUNG ZUR ANORDNUNG AN STROMSAMMELSCHIENEN AUFWEISEND EINE SCHALTEINRICHTUNG UND EIN ELEKTRONIKMODUL**
DEVICE FOR ARRANGING ON BUSBARS, COMPRISING A SWITCHING DEVICE AND AN ELECTRONICS MODULE
DISPOSITIF DESTINÉ À ÊTRE AGENCÉ SUR DES BARRES DE DISTRIBUTION, COMPRENANT UN DISPOSITIF DE COMMUTATION ET UN MODULE ÉLECTRONIQUE

(43) Veröffentlichungstag der Anmeldung: 05.10.2022
(73) Patentinhaber: Jean Müller GmbH Elektrotechnische Fabrik, 65343 Eltville am Rhein (DE)
(72) Erfinder: Schmidt, René, 65347 Eltville am Rhein (DE); Schmidt, Patrick, 65366 Geisenheim (DE)
(74) Vertreter: Franke, Markus

(56) Entgegenhaltungen:
- EP-A1- 3 671 785
- EP-A1- 3 671 984
- EP-A2- 1 058 283
- EP-A2- 1 818 964

## Beschreibung

Die vorliegende Erfindung betrifft eine Einrichtung zur Anordnung an Stromsammelschienen aufweisend eine Schalteinrichtung und ein Elektronikmodul. Bei der Schalteinrichtung kann es sich insbesondere um eine Sicherungsleiste oder Lastschaltleiste für Niederspannungs-Hochleistungs (NH)-Sicherungen handeln.

An Schalteinrichtungen, die typischerweise der Stromverteilung dienen, werden immer höhere Anforderungen gestellt. Insbesondere ist vorgesehen, dass Schalteinrichtungen mit Komponenten einer Elektronik zur Messwerterfassung und -verarbeitung ausgerüstet sind, beispielsweise um permanent alle strom- und spannungsrelevanten Daten zu überwachen bzw. zu messen und/oder in die Schalteinrichtung eingebrachte elektrische Sicherungen und deren Zustand zu überwachen bzw. den Schaltzustand der Schalteinrichtung zu überwachsen.

Aus der DE 297 05 224 U1 ist eine Einrichtung zur Anordnung an Stromsammelschienen bekannt, wobei diese Einrichtung eine NH-Sicherungs- oder NH-Lastschaltleiste sowie eine Geräteträgerleiste aufweist. Ferner weist die Einrichtung einen mit einem Messwertaufnehmer oder einer Klemm- bzw. Steckerleiste verdrahteten Wandler auf. Die separate Geräteträgerleiste nimmt den Wandler auf und die Klemm- bzw. Steckerleiste oder der Messwertaufnehmer sind der Geräteträgerleiste zugeordnet. Die Geräteträgerleiste ist zwischen den Stromsammelschienen und der Schalteinrichtung angeordnet, wobei die Schalteinrichtung auf die Geräteträgerleiste aufgesetzt wird, wodurch die Einrichtung in Hochrichtung einen größeren Bauraumbedarf aufweist, als die Schalteinrichtung als solche. Ein separater Messwertaufnehmer kann an der Einrichtung montiert werden.

Die EP 2 053 627 A2 betrifft einen NH-Sicherungslasttrenner aufweisend ein Gehäuse mit einer Bodenfläche und mindestens einem Einspeisekontakt, der über die Bodenfläche vorsteht, und aufweisend einen den Einspeisekontakt umgebenden Stromwandler.

Aus der EP 3 671 785 A1 ist eine Anordnung eines Trägerteils und eines Oberteils einer Schalteinrichtung mit in der Anordnung integrierten Komponenten einer Elektronik bekannt, die dem Oberbegriff des Anspruchs 1 entspricht.

Die EP 1 058 283 A2, die EP 3 671 984 A1 und die EP 1 818 964 A2 offenbaren weiteren Stand der Technik.

Aufgabe der vorliegenden Erfindung ist es, eine Einrichtung zur Anordnung an Stromsammelschienen mit einer Schalteinrichtung und einem Elektronikmodul zu schaffen, die sich durch eine besonders einfache Handhabung und ferner durch einen besonders geringen Bauraumbedarf auszeichnet. Ferner ist es Aufgabe der Erfindung, eine Einrichtung mit einer Schalteinrichtung und einem Elektronikmodul zu schaffen, bei dem ein besonders einfacher und zügiger Austausch von Komponenten des Elektronikmoduls ermöglicht ist. Diese Aufgaben werden durch eine Einrichtung, die die Merkmale des Patentanspruchs 1 aufweist, gelöst. Vorteilhafte Ausführungsformen sind Gegenstand der Unteransprüche.

Die erfindungsgemäße Einrichtung zur Anordnung an Stromsammelschienen weist eine Schalteinrichtung, auch als Schaltgerät bezeichnet, und ein Elektronikmodul auf. Bei der Schalteinrichtung handelt es sich insbesondere um eine Sicherungsleiste oder Lastschaltleiste für NH-Sicherungen. Bei der erfindungsgemäßen Schalteinrichtung handelt es sich insbesondere um eine Schalteinrichtung zur Anordnung an einem sogenannten 100 mm-Sammelschienensystem, bei dem die Mittelachsen benachbarter Stromsammelschienen einen Abstand von 100 mm aufweisen. Es ist aber auch durchaus denkbar, eine solche Einrichtung auch an Stromsammelschienen mit einem kleineren oder größeren Abstand als 100 mm zu verwenden, beispielsweise an Stromsammelschienen mit 185 mm-Abstand, wobei zu diesem Zweck entsprechende Adapter Anwendung finden können.

Die Schalteinrichtung der erfindungsgemäßen Einrichtung weist eine Frontseite auf, die den Stromsammelschienen abzuwenden ist. Die Frontseite ist somit diejenige Seite der Schalteinrichtung, die einem Bediener der Schalteinrichtung zugewandt ist. Im mit den Stromsammelschienen verbundenen Zustand ist für den Bediener somit die Frontseite der Schalteinrichtung zugänglich, wohingegen die der Frontseite gegenüberliegende Rückseite der Schalteinrichtung, die dem Sammelschienensystem zugewandt ist, für den Bediener nicht zugänglich ist. Die Schalteinrichtung weist ferner ein Gehäuse und in einer Längsrichtung der Schalteinrichtung angeordnete Sicherungsaufnahmen zur, vorzugsweise frontseitigen, Aufnahme von Sicherungen auf, wobei der jeweiligen Sicherungsaufnahme ein Kontaktpaar zugeordnet ist. Der eine Kontakt des Kontaktpaars ist mit einem Eingangsstromleiter und der andere Kontakt des Kontaktpaars mit einem Abgangsstromleiter verbunden. Das Elektronikmodul weist ein Gehäuse und eine Sensorkomponente zur Spannungs- und/oder zur Strom- und/oder zur Energiemessung auf. Ferner weist das Elektronikmodul eine Weiterverarbeitungskomponente zur Erfassung und Weiterverarbeitung eines Ausgangssignals oder eines vorverarbeiteten Ausgangssignals der Sensorkomponente sowie eine Übergabekomponente zur Weiterleitung des Ausgangssignals oder Vorverarbeitung des Ausgangssignals und Weiterleitung des vorverarbeiteten Ausgangssignals an die Weiterverarbeitungskomponente auf. Das Gehäuse des Elektronikmoduls weist einen ersten Gehäuseabschnitt, einen zweiten Gehäuseabschnitt und einen dritten Gehäuseabschnitt auf. Die Sensorkomponente ist in dem ersten Gehäuseabschnitt gelagert, die Übergabekomponente ist in dem zweiten Gehäuseabschnitt gelagert und die Weiterverarbeitungskomponente ist in dem dritten Gehäuseabschnitt gelagert. Die Schalteinrichtung und das Elektronikmodul sind lösbar miteinander verbunden. Der erste Gehäuseabschnitt des Elektronikmoduls ist dabei an einer der Frontseite abgewandten Rückseite der Schalteinrichtung angeordnet ist und der zweite Gehäuseabschnitt und der dritte Gehäuseabschnitt des Elektronikmoduls stehen in der Längsrichtung der Schalteinrichtung gegenüber der Schalteinrichtung hervor.

Der Vorteil besteht darin, dass das Elektronikmodul unabhängig von der Schalteinrichtung mit den Komponenten bestückt bzw. vormontiert werden kann.

Insbesondere ermöglicht die erfindungsgemäße Einrichtung eine besonders einfache Endmontage der Einrichtung und/oder ein Nachrüsten bestehender Schalteinrichtungen mit dem Elektronikmodul. Vorzugsweise ist das Elektronikmodul derart gestaltet, dass bis auf das mechanische Verbinden von Schalteinrichtung und Elektronikmodul keine separaten Verkabelung oder ähnliches an der Schalteinrichtung vorgenommen werden müssen, insofern insbesondere die Sensoreinrichtung beim Vorgang des mechanischen Verbindens in eine Position gelangen, in der diese die gewünschte Messgröße erfassen können.

Die Übergabekomponente dient quasi als Adapter zwischen der Sensorkomponente und der Weiterverarbeitungskomponente zwecks Herstellens einer elektrischen und/oder optischen Verbindung zwischen der Sensorkomponente und der Weiterverarbeitungskomponente. Vorzugsweise dient die Übergabekomponente lediglich der Weiterleitung des Ausgangssignals der Sensorkomponente an die Weiterverarbeitungskomponente. Eine Verarbeitung des Ausgangssignals der Sensorkomponente erfolgt somit erstmals in der Weiterverarbeitungskomponente.

Vorzugsweise bilden die Sensorkomponente, die Übergabekomponente und die Weiterverarbeitungskomponente separate Bauteile. Insofern ist bei einer solchen Ausführungsform die Weiterverarbeitungskomponente unabhängig von der Sensorkomponente und der Übergabekomponente handhabbar, insbesondere montierbar und austauschbar. Selbiges gilt entsprechend für die Sensorkomponente und für die Übergabekomponente. Dadurch ist ein separater Austausch der jeweiligen Komponente, beispielsweise bei einem Defekt, möglich.

Es ist aber auch durchaus denkbar, dass die Sensorkomponente und die Übergabekomponente in ein und demselben Bauteil verwirklicht sind, insbesondere dieses Bauteil und die Weiterverarbeitungskomponente separate Bauteile bilden. Insofern ist bei einer solchen Ausführungsform die Weiterverarbeitungskomponente unabhängig von der Sensorkomponente und der Übergabekomponente handhabbar, insbesondere montierbar und austauschbar. Die Sensorkomponente und die Übergabekomponente hingegen sind nur gemeinsam handhabbar, insbesondere montierbar und austauschbar. Der Vorteil einer solchen Ausführungsform besteht insbesondere darin, dass der Funktionsumfang des Elektronikmoduls im Wesentlichen durch die verwendete Weiterverarbeitungskomponente bestimmt werden kann und für die Sensor- und Übergabekomponente Gleichteile verwendet werden können. Bei einer solchen Ausführungsform ist es beispielsweise denkbar, dass auf ein und derselben Leiterplatte die Sensorkomponente und die Übergabekomponente angebracht sind bzw. die bestückte Leiterplatte die Sensor- und die Übergabekomponente bildet, wobei sich die gemeinsame Leiterplatte von dem ersten Gehäuseabschnitt bis in den zweiten Gehäuseabschnitt erstreckt. Die die Sensor- und die Übergabekomponente bildende bestückte Leiterplatte kann durchaus als Platine ausgebildet sein.

Es wird als besonders vorteilhaft angesehen, wenn die Sensorkomponente ausschließlich in dem ersten Gehäuseabschnitt gelagert und/oder die Übergabekomponente ausschließlich in dem zweiten Gehäuseabschnitt gelagert ist und/oder die Weiterverarbeitungskomponente ausschließlich in dem dritten Gehäuseabschnitt gelagert ist. Es ist aber auch durchaus denkbar, dass Bereiche der Übergabekomponente in dem ersten Gehäuseabschnitt gelagert sind, beispielsweise Leiterbahnen einer Leiterplatte sich teilweise bis in den ersten Gehäuseabschnitt erstrecken. Es ist auch denkbar, dass Bereiche der Sensorkomponente in dem zweiten Gehäuseabschnitt gelagert sind, beispielsweise Leiterbahnen einer Leiterplatte sich teilweise bis in den zweiten Gehäuseabschnitt erstrecken.

Vorzugsweise weist die Schalteinrichtung auf der der Frontseite gegenüberliegenden Rückseite einen Aufnahmebereich auf, wobei der erste Gehäuseabschnitt des Elektronikmoduls in dem Aufnahmebereich angeordnet ist. Dadurch, dass der erste Gehäuseabschnitt des Elektronikmoduls in dem Aufnahmebereich der Schalteinrichtung angeordnet ist, weist die Einrichtung eine besonders geringe Ausdehnung in Hochrichtung auf. Die Hochrichtung verläuft dabei von der Frontseite der Schalteinrichtung in Richtung der Rückseite der Schalteinrichtung.

Das Elektronikmodul ist insbesondere mit einer Elektronik zur Messwerterfassung und/oder -verarbeitung ausgerüstet, beispielsweise um permanent alle strom- und spannungsrelevanten Daten zu überwachen bzw. zu messen und/oder in die Schalteinrichtung eingebrachte elektrische Sicherungen und deren Zustand zu überwachen bzw. den Schaltzustand der Schalteinrichtung zu überwachsen.

Als besonders vorteilhaft wird es angesehen, wenn der erste Gehäuseabschnitt in Hochrichtung vollständig innerhalb des Aufnahmebereichs der Schalteinrichtung angeordnet ist. Dadurch ist der Bauraumbedarf der Einrichtung in Hochrichtung gegenüber dem Bauraumbedarf der Schalteinrichtung als solche nicht erhöht oder zumindest kaum erhöht.

Neben dem geringeren Bauraumbedarf hat die Anordnung des ersten Gehäuseabschnitts in dem Aufnahmebereich der Schalteinrichtung den Vorteil, dass die mechanische Stabilität der Verbindung zwischen Schalteinrichtung und Elektronikmodul erhöht ist, da das Gehäuse der Schalteinrichtung den ersten Gehäuseabschnitt des Elektronikmoduls in Hochrichtung zumindest teilweise überlappt, wodurch zumindest in einer Querrichtung der Einrichtung eine zusätzliche Stabilisierung erreicht wird.

Durch die Anordnung des ersten Gehäuseabschnitts in dem Aufnahmebereich ist somit auch die mechanische Stabilität der gesamten Einrichtung in einfacher Art und Weise erhöht. Dementsprechend kann auf zusätzliche Verbindungsmittel zwecks mechanischer Verbindung von Schalteinrichtung und Elektronikmodul verzichtet werden oder zumindest deren Anzahl reduziert werden, wodurch ein Verbinden von Schalteinrichtung und Elektronikmodul und/oder Lösen von Schalteinrichtung und Elektronikmodul vereinfacht wird.

Dadurch, dass der zweite Gehäuseabschnitt und der dritte Gehäuseabschnitt in der Längsrichtung gegenüber der Schalteinrichtung hervorstehen, weist die Einrichtung eine hinsichtlich des typischerweise zur Verfügung stehenden Bauraums eine besonders günstige Gestaltung auf. So sind Stromsammelschienen, an denen die Einrichtung angeordnet werden soll, typischerweise in einem Schaltschrank angeordnet, wobei in einem solchen Schaltschrank typischerweise mehrere Schalteinrichtungen in Querrichtung der Schalteinrichtungen aneinander angrenzend angeordnet sind. Durch das Hervorstehen des ersten Gehäuseabschnitts und des zweiten Gehäuseabschnitts in Längsrichtung wird somit der Bauraumbedarf der Einrichtung in Querrichtung nicht erhöht, sodass sich die Verwendung des Elektronikmoduls nicht negativ auf den Platzbedarf in Querrichtung auswirkt. Dementsprechend ist es möglich, bei bereits bestehenden Anordnungen von Schalteinrichtungen an Sammelschienen eine oder mehrere der Schalteinrichtungen nachträglich mit einem Elektronikmodul zu versehen, ohne dass die Position der übrigen Schalteinrichtungen an den Stromsammelschienen verändert werden muss. Typischerweise steht hingegen in der Längsrichtung der Schalteinrichtungen Bauraum zur Verfügung, sodass die Schalteinrichtungen ohne Weiteres mit einem Elektronikmodul versehen werden können.

Es wird als vorteilhaft angesehen, wenn der zweite Gehäuseabschnitt in Längsrichtung der Schalteinrichtung an den ersten Gehäuseabschnitt angrenzt und der dritte Gehäuseabschnitt in Richtung der Frontseite, somit entgegen der Hochrichtung, an den zweiten Gehäuseabschnitt angrenzt. Durch diese Gestaltung ist der Bauraumbedarf in Längsrichtung besonders gering und die Einrichtung als solche ist besonders kompakt gestaltet.

Als besonders vorteilhaft wird es angesehen, wenn der dritte Gehäuseabschnitt von dem zweiten Gehäuseabschnitt von der Frontseite aus, somit einer dem Bediener zugewandten Seite aus, entfernbar ist. Insbesondere ist der dritte Gehäuseabschnitt von dem zweiten Gehäuseabschnitt auch im miteinander verbundenen Zustand von Schalteinrichtung und Elektronikmodul lösbar.

Vorzugsweise sind der erste Gehäuseabschnitt und der zweite Gehäuseabschnitt unlösbar miteinander verbunden, insbesondere durch dasselbe Bauteil gebildet. Vorzugsweise ist der dritte Gehäuseabschnitt lösbar mit dem zweiten Gehäuseabschnitt verbunden. Dadurch kann die Weiterverarbeitungskomponente in besonders einfach Art und Weise ausgetauscht und montiert werden.

Als besonders vorteilhaft wird es angesehen, wenn der dritte Gehäuseabschnitt in Längsrichtung der Schalteinrichtung an das Gehäuse der Schalteinrichtung angrenzt.

Insbesondere ist vorgesehen, dass der dritte Gehäuseabschnitt und der zweite Gehäuseabschnitt mittels separater Verbindungsmittel, beispielsweise mittels

Schrauben, miteinander lösbar verbunden sind, wobei die Verbindungsmittel von einer dem zweiten Gehäuseabschnitt abgewandten Seite des dritten Gehäuseabschnitts aus zugänglich sind. Dadurch können die Verbindungsmittel von einer dem Bediener im montierten Zustand zugewandten Seite aus gelöst werden, beispielsweise um den dritten Gehäuseabschnitt von dem zweiten Gehäuseabschnitt zu entfernen.

Als besonders vorteilhaft wird es angesehen, wenn die Weiterverarbeitungskomponente lösbar in dem dritten Gehäuseabschnitt gelagert ist, insbesondere die Weiterverarbeitungskomponente von der dem zweiten Gehäuseabschnitt zuzuwendenden Seite des dritten Gehäuseabschnitts aus in den dritten Gehäuseabschnitt einschiebbar ist.

Als besonders vorteilhaft wird es angesehen, wenn sich die Weiterverarbeitungskomponente frontseitig an einem Teilbereich des dritten Gehäuseabschnitts abstützt und rückseitig an dem zweiten Gehäuseabschnitt oder der Übergabekomponente abstützt. Dadurch ist die Weiterverarbeitungskomponente im montierten Zustand der beiden Gehäuseabschnitt besonders einfach und sicher in der Hochrichtung in Position gehalten und in einem von dem zweiten Gehäuseabschnitt gelösten Zustand des dritten Gehäuseabschnitts besonders einfach von dem dritten Gehäuseabschnitt lösbar. Dadurch werden der Einbau der Weiterverarbeitungskomponente und ein etwaiger Austausch der Weiterverarbeitungskomponente erleichtert. Insbesondere kann auf zusätzliche Verbindungsmittel und/oder Rastmittel zur Fixierung der Lage der Weiterverarbeitungskomponente in dem dritten Gehäuseabschnitt zwecks Fixierung der Lage in Hochrichtung verzichtet werden.

Als besonders vorteilhaft wird es angesehen, wenn die Übergabekomponente eine erste Verbindungseinrichtung aufweist und die Weiterverarbeitungskomponente eine zweite Verbindungseinrichtung aufweist, wobei die erste Verbindungseinrichtung und die zweite Verbindungseinrichtung miteinander elektrisch und/oder optisch koppelbar sind, zur Herstellung einer elektrischen und/oder optischen Verbindung zwischen der Übergabekomponente und der Weiterverarbeitungskomponente durch elektrisches und/oder optisches Koppeln der ersten Verbindungseinrichtung mit der zweiten Verbindungseinrichtung beim mechanischen Verbinden des zweiten Gehäuseabschnitts und darin angeordneter Übergabekomponente mit dem dritten Gehäuseabschnitt und darin angeordneter Weiterverarbeitungskomponente. Dadurch ist eine separate Herstellung einer elektrischen und/oder optischen Verbindung zwischen der Übergabekomponente und Weiterverarbeitungskomponente der Elektronik, beispielsweise eine händische Verkabelung, nicht notwendig, da beim Vorgang des mechanischen Verbindens von dem zweiten Gehäuseabschnitt mit dem dritten Gehäuseabschnitt die erste Verbindungseinrichtung elektrisch und/oder optisch mit der zweiten Verbindungseinrichtung koppelt. Unter dem Begriff "Koppeln" ist zu verstehen, dass eine gewünschte elektrische und/oder optische Verbindung hergestellt wird.

Diese Gestaltung vereinfacht den Montageaufwand und vereinfacht insbesondere einen Austausch der Weiterverarbeitungskomponente, insbesondere für den Fall, dass die Weiterverarbeitungskomponente einen Defekt aufweist oder gegen eine andere Weiterverarbeitungskomponente ausgetauscht werden soll.

Als besonders vorteilhaft wird es angesehen, wenn die erste Verbindungseinrichtung und/oder die zweite Verbindungseinrichtung einen Federkontakt aufweist, insbesondere der Federkontakt der zweiten Verbindungseinrichtung an einer dem zweiten Gehäuseabschnitt zugewandten Seite der Weiterverarbeitungskomponente ausgebildet ist. Durch die Verwendung eines Federkontakts ist eine besonders sichere elektrische Kontaktierung auch bei Fertigungs- oder Montagetoleranzen gewährleistet.

Die Kopplung zwischen der ersten Verbindungseinrichtung und der zweiten Verbindungseinrichtung erfolgt vorzugsweise durch Kontaktierung einer Kontaktfläche der einen Verbindungseinrichtung mit dem Federkontakt der anderen Verbindungsreinrichtung.

Vorzugsweise sind die Eingangsstromleiter von der Rückseite der Schalteinrichtung beabstandet, insofern gegenüber der Rückseite der Schalteinrichtung nach innen zurückgesetzt. Durch diese Gestaltung der Schalteinrichtung ist in besonders einfacher Art und Weise der Aufnahmebereich der Schalteinrichtung gebildet, der frei von Eingangsstromleitern ist.

Vorzugsweise ist das Elektronikmodul derart in dem Aufnahmebereich angeordnet, dass das Elektronikmodul zwischen den Eingangsstromleitern und den Stromsammelschienen angeordnet ist.

Insbesondere ist vorgesehen, dass das Gehäuse der Schalteinrichtung an der Rückseite der Schalteinrichtung, somit in Hochrichtung, gegenüber dem ersten Gehäuseabschnitt hervorsteht und/oder bündig mit diesem abschließt, besonders bevorzugt gegenüber dem ersten Gehäuseabschnitt und dem zweiten Gehäuseabschnitt hervorsteht und/oder bündig mit diesem abschließt.

Es wird als vorteilhaft angesehen, wenn die Weiterverarbeitungskomponente und/oder die Übergabekomponente und/oder die Sensorkomponente eine Leiterplatte aufweist, insbesondere die Weiterverarbeitungskomponente und die Übergabekomponente und die Sensorkomponente jeweils eine Leiterplatte aufweisen. Es ist aber auch durchaus denkbar, dass die Übergabekomponente und die Sensorkomponente eine gemeinsame Leiterplatte aufweisen.

Vorzugsweise ist die Weiterverarbeitungskomponente als Messplatine ausgebildet. Die Sensorkomponente ist vorzugsweise als Signalplatine ausgebildet oder weist zumindest eine Signalplatine auf. Die Übergabekomponente ist vorzugsweise als Übergabeplatine ausgebildet.

Als besonders vorteilhaft wird es angesehen, wenn die Sensorkomponente eine Leiterplatte aufweist, wobei sämtliche Komponenten der Sensorkomponente, beispielsweise ein Stromsensor, insbesondere in Form eines Hallsensors, ein Spannungssensor oder ein Spannungsabgriff, mechanisch mit der Leiterplatte verbunden sind. Dadurch ist die Sensorkomponente besonders einfach zu handhaben und kann somit als Einheit montiert und/oder ausgetauscht werden.

Vorzugsweise sind etwaige Spannungsabgriffe als Pogo-Pin ausgebildet.

Als besonders vorteilhaft wird es angesehen, wenn die Übergabekomponente eine Leiterplatte aufweist, wobei sämtliche Komponenten der Übergabekomponente mechanisch mit der Leiterplatte verbunden sind. Dadurch ist die Übergabekomponente besonders einfach zu handhaben und kann somit als Einheit montiert und/oder ausgetauscht werden.

Als besonders vorteilhaft wird es angesehen, wenn die Weiterverarbeitungskomponente eine Leiterplatte aufweist, wobei sämtliche Komponenten der Weiterverarbeitungskomponente mechanisch mit der Leiterplatte verbunden sind. Dadurch ist die Weiterverarbeitungskomponente besonders einfach zu handhaben und kann somit als Einheit montiert und/oder ausgetauscht werden.

Es wird als vorteilhaft angesehen, wenn die Sensorkomponente eine Leiterplatte aufweist, wobei eine Bestückungsseite der Leiterplatte der Sensorkomponente der Schalteinrichtung abgewandt ist und/oder wobei die Übergabekomponente eine Leiterplatte aufweist, wobei eine Bestückungsseite der Leiterplatte der Weiterverarbeitungskomponente zugewandt ist. Diese Gestaltung ermöglicht es, die Leiterplatten der jeweiligen Komponente in besonders günstiger Art und Weise anzuordnen. Vorzugsweise sind die Leiterplatte der Sensorkomponente und die Leiterplatte der Übergabekomponente in Hochrichtung zueinander versetzt angeordnet, wobei die Leiterplatte der Sensorkomponente in Richtung der Frontseite versetzt zu der Leiterplatte der Übergabekomponente angeordnet ist und dementsprechend die Leiterplatte der Übergabekomponente in Richtung der Rückseite versetzt zu der Leiterplatte der Sensorkomponente angeordnet ist. Dadurch, dass die Übergabekomponente und die Sensorkomponente jeweils eine Leiterplatte aufweisen und nicht in derselben Leiterplatte verwirklicht sind bzw. eine gemeinsame Leiterplatte aufweisen, kann eine versetzte Anordnung der Leiterplatten der jeweiligen Komponenten erfolgen. Dadurch ist es möglich, die Leiterplatte der Sensorkomponente möglichst nah an dem Eingangsstromleiter zu positionieren, was sich vorteilhaft auf die Erfassung der gewünschten Messgrößen und einen etwaig verwirklichten Spannungsabgriff, der den Eingangsstromleiter kontaktieren soll, auswirkt. Im Gegensatz dazu kann die Übergabekomponente möglichst weit weg von der Fronseite der Schalteinrichtung bzw. der Frontseite der Einrichtung positioniert werden, um einen möglichst großen Bauraum für die Weiterverarbeitungskomponente in Hochrichtung bereitzustellen. Durch die Verwendung von zwei getrennten Leiterplatten können die sich entgegenstehenden Anforderungen bezüglich der Anordnung der Übergabekomponente und der Sensorkomponente verwirklicht werden.

Als besonders vorteilhaft wird es angesehen, wenn die Weiterverarbeitungskomponente eine Leiterplatte aufweist, wobei die Leiterplatte eine Hauptausdehnungsfläche aufweist, wobei ein Normalenvektor der Hauptausdehnungsfläche in Querrichtung oder im Wesentlichen in Querrichtung, die im montierten Zustand typischerweise in Längsrichtung der Stromschienen verläuft, der Schalteinrichtung verläuft. Unter "im Wesentlichen in Querrichtung" wird vorliegend eine Anordnung verstanden, bei der Normalenvektor in einem Winkel von > 0° bis ≤ 10° zu der Querrichtung der Schalteinrichtung verläuft. Durch diese Gestaltung wird ein besonders geringer Platzbedarf in Querrichtung verwirklicht. Dies ist insbesondere dann von Vorteil, wenn die Weiterverarbeitungskomponente derart gestaltet ist, dass diese bei einer Anordnung, bei der der Normalenvektor in Längsrichtung der Schalteinrichtung verlaufen würde, in der Querrichtung der Schalteinrichtung gegenüber der Schalteinrichtung hervorstehen würde.

Ferner ist eine derartige Gestaltung von Vorteil, wenn ein und dieselbe Weiterverarbeitungskomponente bei verschiedenen Schalteinrichtungen Anwendung finden soll, beispielsweise bei Schalteinrichtungen mit unterschiedlicher Erstreckung in Querrichtung. So ist es durchaus denkbar, dass die Weiterverarbeitungskomponente bei einer Schalteinrichtung mit einer größeren Quererstreckung, beispielsweise einer Schalteinrichtung für NH-Sicherungen der Baugröße 1 oder größer, mit dem Normalenvektor in Längsrichtung der Schalteinrichtung Verwendung findet, hingegen bei einer Schalteinrichtung mit einer geringeren Quererstreckung, beispielsweise einer Schalteinrichtung für **NH-**Sicherungen der Baugröße 00, mit dem Normalenvektor in Querrichtung Verwendung findet.

Um einen Datenaustausch mit weiteren, insbesondere außerhalb der Einrichtung angeordneten, elektronischen Komponenten zu ermöglichen, wird es als besonders vorteilhaft angesehen, wenn die Weiterverarbeitungskomponente, insbesondere die Messplatine, eine Kommunikationsschnittstelle aufweist. Vorzugsweise handelt es sich bei der Kommunikationsschnittstelle um eine Hardware-Schnittstelle. Bei der Kommunikationsschnittstelle handelt es sich beispielsweise um eine Modbus/RTU-Schnittstelle, eine Modbus/TCP/IP-Schnittstelle, eine CAN-Bus-Schnittstelle, eine Ethernet-Schnittstelle oder eine Profinet-Schnittstelle. Es wird als besonders vorteilhaft angesehen, wenn die Schnittstelle von der Frontseite der Schalteinrichtung aus zugänglich ist.

Es ist durchaus denkbar, dass die Weiterverarbeitungskomponente einen Anschluss für eine externe Stromversorgung der Weiterverarbeitungskomponente und/oder der Sensorkomponente und/oder Übergabekomponente aufweist.

Es wird als vorteilhaft angesehen, wenn die Sensorkomponente zumindest einen Stromwandler und/oder zumindest einen Spannungswandler, vorzugsweise eine der Anzahl der Kontaktpaare entsprechende Anzahl von Stromwandlern und/oder Spannungswandlern aufweist, wobei der jeweilige Stromwandler und/oder Spannungswandler einem der Eingangsstromleiter zugeordnet ist. Der Stromwandler kann beispielsweise zur Erfassung des die Schalteinrichtung durchfließenden Stroms dienen, beispielsweise um den Stromverbrauch eines mit dem Abgang der Schalteinrichtung verbundenen Verbrauchers zu messen. Bei dem Stromwandler kann es sich beispielsweise um einen Stromwandler mit Kern oder um einen kernlosen Stromwandler, beispielsweise um eine Rogowskispule, handeln. Der Spannungsabgriff dient insbesondere zur Überwachung der an einem Stromführenden Bauteil der Schalteinrichtung, beispielsweise dem Eingangsstromleiter, anliegenden Spannung. Der Spannungsabgriff kann aber auch durchaus der Stromversorgung weiterer Komponenten des Elektronikmoduls dienen, insbesondere der Stromversorgung der Weiterverarbeitungskomponente dienen. Die Sensorkomponente kann auch einen Stromsensor, wie beispielsweise einen Hall-Sensor, aufweisen. Des Weiteren kann die Sensorkomponente auch anderen Sensoren, wie beispielsweise Temperatursensoren oder Feuchtigkeitssensoren, aufweisen. Ferner kann die Sensorkomponente auch eine Sicherungsüberwachung aufweisen.

Vorzugsweise ist der jeweilige Strom- und/oder Spannungssensor und/oder Strom- und/oder Spannungswandler und/oder Spannungsabgriff mechanisch mit einer Leiterplatte der Sensorkomponente verbunden, insbesondere ist der jeweilige Wandler mit der Leiterplatte verlötet und/oder auf die Leiterplatte aufgesteckt.

Vorzugsweise erfolgt das Verbinden der Einrichtung mit den Stromschienen mittels eines den Eingangsstromleiter durchsetzenden Befestigungsmittels, insbesondere mittels einer Befestigungsschraube.

Als besonders vorteilhaft wird es angesehen, wenn der Stromwandler eine Durchgangsöffnung zur Aufnahme des den Eingangsstromleiter mit der Stromsammelschiene verbindenden Befestigungselements aufweist, wobei der erste Gehäuseabschnitt ein Lagermittel zum Lagern des Stromwandlers aufweist, wobei das Lagermittel die Durchgangsöffnung des Stromwandlers durchsetzt. Über die Lagerung des Stromwandlers in dem Lagermittel kann auch die gesamte Sensorkomponente gelagert werden, insbesondere wenn der Stromwandler mechanisch mit einer Leiterplatte der Sensorkomponente verbunden ist. Das Befestigungsmittel kann bei einer solchen Gestaltung auch als Primärleiter für den Stromwandler dienen.

Es ist durchaus denkbar, dass im Bereich der Lagermittel zusätzlich eine Kupferrolle angeordnet ist, wobei das Befestigungsmittel das Lagermittel und die Kupferrolle durchsetzt und die Kupferrolle im Bereich der Durchgangsöffnung des Stromwandlers angeordnet ist. Die Kupferrolle dient insbesondere als Primärleiter für einen Stromsensor. Vorzugsweise kontaktiert die Kupferrolle im an den Stromschienen montierten Zustand der Einrichtung die Stromschiene und den Eingangsstromleiter.

Vorzugsweise ist der erste Gehäuseabschnitt rastierend in der Schalteinrichtung, insbesondere rastierend in dem Aufnahmebereich, gehalten. In diesem Zusammenhang wird es als besonders vorteilhaft angesehen, wenn der erste Gehäuseabschnitt ein oder mehrere, vorzugsweise in Richtung der Frontseite hervorstehende, Raststrukturen und das Gehäuse der Schalteinrichtung zu den Raststrukturen korrespondierende, vorzugsweise innenliegende, Gegenstrukturen aufweist.

Vorzugsweise erfolgt das Lösen der Raststrukturen von den Gegenstrukturen von der Rückseite der Einrichtung aus.

Es wird als vorteilhaft angesehen, wenn das Elektronikmodul von der Rückseite der Schalteinrichtung aus mit der Schalteinrichtung verbindbar ist, vorzugsweise der erste Gehäuseabschnitt entgegen der Hochrichtung in den Aufnahmebereich einschiebbar ist.

Es ist durchaus denkbar, dass der dritte Gehäuseabschnitt und das Gehäuse der Schalteinrichtung zusammenwirkende Führungsmittel aufweisen, zum Führen der Bewegung, des dritten Gehäuseabschnitts relativ zum Gehäuse der Schalteinrichtung. Dies ist beispielsweise vorteilhaft beim Verbinden des Elektronikmoduls mit oder einem Lösen des Elektronikmoduls von der Schalteinrichtung und/oder beim Verbinden oder Lösen des dritten Gehäuseabschnitts von dem zweiten Gehäuseabschnitt.

Vorzugsweise kann der dritte Gehäuseabschnitt auch im miteinander verbundenen Zustand von Schalteinrichtung und Elektronikmodul von dem zweiten Gehäuseabschnitt gelöst werden. Das Lösen erfolgt vorzugsweise derart, dass, nach einem Lösen etwaiger Verbindungsmittel, der dritte Gehäuseabschnitt in Richtung der Frontseite verschoben wird. Es ist aber auch durchaus denkbar, dass der dritte Gehäuseabschnitt zunächst in Richtung der Frontseite verschoben wird, zwecks Lösen des dritten Gehäuseabschnitts von dem zweiten Gehäuseabschnitt, und anschließend der dritte Gehäuseabschnitt in Längsrichtung verschoben wird, zwecks Lösen des dritten Gehäuseabschnitts von dem Gehäuse der Schalteinrichtung.

Es wird als vorteilhaft angesehen, wenn die Übergabekomponente und die Sensorkomponente über ein, vorzugsweise lösbares, Kabel elektrisch und/oder optisch miteinander verbunden sind. Zu diesem Zweck ist es durchaus denkbar, dass die Sensorkomponente und/oder die Übergabekomponente einen Stecker oder eine Buchse aufweisen. Dies Vereinfacht die Montage und den Austausch der Komponenten.

Es wird als vorteilhaft angesehen, wenn das Gehäuse des Elektronikmoduls rückseitig eine mit dem übrigen Gehäuse des Elektronikmoduls lösbar verbundene Abdeckung aufweist. Dadurch ist ein besonders einfacher Zugang zu der Sensorkomponente und/oder der Übergabekomponente von der Rückseite der Einrichtung bzw. des Elektronikmoduls aus möglich. Dadurch ist in einfacher Art und Weise auch bei miteinander verbundener Schalteinrichtung und Elektronikmodul ein Zugang zu der Sensorkomponente und/oder der Weiterverarbeitungskomponente möglich.

Vorzugsweise ist die Abdeckung mehrteilig ausgebildet, insbesondere zweiteilig ausgebildet. Dadurch wird zum einen die Herstellung der Abdeckung und zum anderen die Montage und Demontage der Abdeckung erleichtert. Die Verbindung der rückseitigen Abdeckung des Elektronikmoduls, insbesondere der Abdeckungsteile, erfolgt vorzugsweise mittels einer oder mehrerer Verbindungsschrauben.

Vorzugsweise umschließt das Gehäuse des Elektronikmoduls die Sensorkomponente, die Übergabekomponente und die Weiterverarbeitungskomponente vollständig.

Vorzugsweise weist der erste Gehäuseabschnitt eine geringere Breitenerstreckung auf als der zweite Gehäuseabschnitt. Insbesondere weist der zweite Gehäuseabschnitt eine Breitenerstreckung auf, die der Breitenerstreckung der Schalteinrichtung entspricht.

Als besonders vorteilhaft wird es angesehen, wenn die Eingangsstromleiter einen Abstand aufweisen, der zur Montage auf Stromsammelschienen mit einem Abstand von 100 mm geeignet ist.

Als besonders vorteilhaft wird es angesehen, wenn der erste Gehäuseabschnitt eine den Eingangsstromleitern zuzuwendende Frontwandung aufweist. Es ist durchaus denkbar, dass die Frontwandung Durchgangsöffnungen für die Befestigungsmittel aufweist und/oder Spannungsabgriffe der Sensorkomponente die Frontwandung durchsetzen.

Vorzugsweise weist der dritte Gehäuseabschnitt einen Kabelführungskanal auf. Es ist durchaus denkbar, dass dieser Kabelführungskanal in einem separaten Bauteil verwirklicht ist, das mit dem dritten Gehäuseabschnitt lösbar verbunden ist. Vorzugsweise ist dieses separate Bauteil von der Frontseite aus auf den dritten Gehäuseabschnitt aufschiebbar.

In den nachfolgenden Figuren ist die Erfindung anhand eines Ausführungsbeispiels näher dargestellt, ohne auf dieses Ausführungsbeispiel beschränkt zu sein.

Es zeigen:
- Fig. 1: eine erfindungsgemäße Einrichtung, aufweisend eine Schalteinrichtung und ein Elektronikmodul, in einer perspektivischen Ansicht,
- Fig. 2: die Einrichtung gemäß Fig. 1 in einer weiteren perspektivischen Ansicht,
- Fig. 3: die Schalteinrichtung gemäß Fig. 1 in einer perspektivischen Ansicht,
- Fig. 4: die Einrichtung gemäß Fig. 1 in einer weiteren perspektivischen Ansicht und einer Detailansicht,
- Fig. 5: die Einrichtung gemäß Fig. 1 beim Vorgang des Verbindens des Elektronikmoduls mit der Schalteinrichtung,
- Fig. 6: das Elektronikmodul gemäß Fig. 1 in einer Explosionsdarstellung,
- Fig. 7: das Elektronikmodul gemäß Fig. 1 beim Vorgang des Verbindens eines dritten Gehäuseabschnitts mit einem zweiten Gehäuseabschnitt des Elektronikmoduls, in einer perspektivischen Ansicht,
- Fig. 8: das Elektronikmodul gemäß Fig. 1 in einer weiteren perspektivischen Ansicht,
- Fig. 9: Gehäuseabschnitte des Elektronikmoduls gemäß Fig. 1 in einer perspektivischen Ansicht,
- Fig. 10: in den Gehäuseabschnitten gemäß Fig. 9 zu lagernde Komponenten des Elektronikmoduls, in einer perspektivischen Ansicht,
- Fig. 11: der dritte Gehäuseabschnitt des Elektronikmoduls gemäß Fig. 1 mit darin angeordneter Weiterverarbeitungskomponente, in einer perspektivischen Ansicht,
- Fig. 12: die Einrichtung gemäß Fig. 1 beim Vorgang des Entfernens des dritten Gehäuseabschnitts in einer Seitenansicht,
- Fig. 13: die Einrichtung gemäß Fig. 1 in einem mit einem Stromsammelschienensystem verbunden Zustand, in einer perspektivischen Ansicht von schräg vorne,
- Fig. 14: eine weitere Ausführungsform der Einrichtung beim Vorgang des Entfernens des dritten Gehäuseabschnitts in einer Seitenansicht,
- Fig. 15: die Ausführungsform der Einrichtung gemäß Figur 14 beim Vorgang des Entfernens des dritten Gehäuseabschnitts in einer Seitenansicht,
- Fig. 16: die Ausführungsform der Einrichtung gemäß Figur 14 beim Vorgang des Entfernens des dritten Gehäuseabschnitts in einer Seitenansicht.

Die Fig. 1 bis 13 zeigen eine Ausführungsform der erfindungsgemäßen Einrichtung zur Anordnung an Stromsammelschienen 24. Eine derartige Anordnung ist in der Fig. 13 gezeigt. Die Einrichtung weist eine Schalteinrichtung 1 auf, wobei diese Schalteinrichtung 1 vorliegend als NH-Lastschaltleiste mit NH-Sicherungen der Baugröße 00 ausgebildet ist. Bei der Schalteinrichtung 1 handelt es sich um eine Schalteinrichtung für ein sogenanntes 100 mm-Schienensystem. Die Einrichtung weist ferner ein Elektronikmodul 2 auf, wobei die Schalteinrichtung 1 und das Elektronikmodul 2 lösbar miteinander verbunden sind. Die Schalteinrichtung 1 weist eine den Stromsammelschienen 24 abzuwendende Frontseite 3 und eine den Stromsammelschienen 24 zuzuwendende Rückseite 12 auf. Ferner weist die Schalteinrichtung 1 frontseitig einen Betätigungshebel 35 zum Schalten der Schalteinrichtung 1 auf.

Die Einrichtung als solche weist ebenfalls eine den Stromsammelschienen 24 abzuwendende Frontseite und eine den Stromsammelschienen 24 zuzuwendende Rückseite auf, wobei die Frontseite der Einrichtung im Wesentlichen durch die Frontseite 3 der Schalteinrichtung 1 gebildet ist und die Rückseite der Einrichtung im Wesentlichen durch eine Rückseite des Elektronikmoduls 2 gebildet ist.

Die Schalteinrichtung 1 weist ein Gehäuse 4 und in einer Längsrichtung X der Schalteinrichtung 1 angeordnete Kontaktpaare zur frontseitigen Aufnahme von Sicherungen auf. Die Kontaktpaare sind in den Figuren nicht näher dargestellt. Die Kontaktpaare befinden sich im Bereich der ebenfalls in Längsrichtung X der Schalteinrichtung 1 ausgebildeten Sicherungsaufnahmen 18. Der eine Kontakt des Kontaktpaars ist mit einem Eingangsstromleiter 15 und der andere Kontakt des Kontaktpaars mit einem Abgangsstromleiter 25 verbunden. Der Abgangsstromleiter 25 mündet in einem Anschlussraum 19 der Schalteinrichtung 1.

Das Elektronikmodul 2 weist ein Gehäuse 5, 6, 7, 8 auf, wobei das Gehäuse 5, 6, 7, 8 einen ersten Gehäuseabschnitt 5, einen zweiten Gehäuseabschnitt 6, einen dritten Gehäuseabschnitt 7 und zwei Abdeckungsteile 8 aufweist. Ferner weist das Elektronikmodul 2 eine Sensorkomponente 9 mit Stromwandlern 17 auf. Mittels der Stromwandler 17 bzw. der Sensorkomponente 9 ist es möglich, den die Eingangsstromleiter 15 durchfließenden Strom zu messen. Das Elektronikmodul 2 weist ferner eine Weiterverarbeitungskomponente 10 zur Erfassung und Weiterverarbeitung eines Ausgangssignals der Sensorkomponente 9 sowie eine mit der Sensorkomponente 9 verbundene Übergabekomponente 11 zur Weiterleitung des Ausgangssignals der Sensorkomponente 9 an die Weiterverarbeitungskomponente 10 auf. Die Sensorkomponente 9 ist dabei in einem Lagerbereich des ersten Gehäuseabschnitts 5, die Übergabekomponente 11 in einem Lagerbereich des zweiten Gehäuseabschnitts 6 und die Weiterverarbeitungskomponente 10 in einem Lagerbereich des dritten Gehäuseabschnitts 7 gelagert. Die Sensorkomponente 9, die Übergabekomponente 11 und die Weiterverarbeitungskomponente 10 sind vorliegend jeweils als separates Bauteil ausgebildet, sodass die jeweilige Komponente 9, 10, 11 unabhängig von den übrigen Komponenten 9, 10, 11 gehandhabt werden kann. Vorliegend ist die Sensorkomponente 9 ausschließlich in dem ersten Gehäuseabschnitt 5 gelagert, die Übergabekomponente 11 ist ausschließlich in dem zweiten Gehäuseabschnitts 6 gelagert und die Weiterverarbeitungskomponente 10 ist in dem dritten Gehäuseabschnitt 7 gelagert und ragt teilweise in den zweiten Gehäuseabschnitt 6.

Wie insbesondere der Fig. 5 zu entnehmen ist, weist die Schalteinrichtung 1 auf der der Frontseite 3 gegenüberliegenden Rückseite 12 einen Aufnahmebereich 13 auf, wobei der erste Gehäuseabschnitt 5 des Elektronikmoduls 2 zusammen mit der Sensorkomponente 9 in dem Aufnahmebereich 13 angeordnet ist, vorliegend der Aufnahmebereich 13 den ersten Gehäuseabschnitt 5 vollständig aufnimmt.

Der zweite Gehäuseabschnitt 6 und der dritte Gehäuseabschnitt 7 des Elektronikmoduls 2 stehen hingegen in der Längsrichtung X der Schalteinrichtung 1 an einer dem Anschlussraum 19 gegenüberliegenden Stirnseite der Schalteinrichtung 1 gegenüber der Schalteinrichtung 1 hervor.

Das Verbinden des Elektronikmoduls 2 mit der Schalteinrichtung 1 erfolgt vorliegend von der Rückseite 12 der Schalteinrichtung 1 aus, wobei zu diesem Zweck das Elektronikmodul 2 in Richtung des Pfeils 26, somit in Richtung der Frontseite 3 der Schalteinrichtung 1, bezüglich der Schalteinrichtung 1 verschoben wird.

Im verbundenen Zustand ist der erste Gehäuseabschnitt 5 rastierend in dem Aufnahmebereich 13 gehalten, wobei zu diesem Zweck das Elektronikmodul 2 im Bereich des ersten Gehäuseabschnitts 5 in Richtung der Schalteinrichtung 1 hervorstehende Raststrukturen 27 aufweist, die im miteinander verbundenen Zustand mit im Bereich des Gehäuses 4 der Schalteinrichtung 1 ausgebildeten Gegenstrukturen zusammenwirken.

Wie insbesondere der Fig. 5 zu entnehmen ist, sind die drei Eingangsstromleiter 15 gegenüber der Rückseite 12 der Schalteinrichtung 1 zurückgesetzt, wodurch Seitenwände des Gehäuses 4 an der Rückseite 12 gegenüber den Eingangsstromleitern 15 hervorstehen. Dadurch ist der Aufnahmebereich 13 gebildet, der vorliegend im Wesentlichen quaderförmig ist. Im miteinander verbundenen Zustand von Schalteinrichtung 1 und Elektronikmodul 2 schließen Seitenwände des Gehäuses 4 der Schalteinrichtung 1 an der Rückseite 12 der Schalteinrichtung 1 bündig mit dem ersten Gehäuseabschnitt 5 und dem zweiten Gehäuseabschnitt 6 des Elektronikmoduls 2 ab.

Vorliegend sind der erste Gehäuseabschnitt 5 und der zweite Gehäuseabschnitt 6 durch dasselbe Bauteil gebildet, welches beispielsweise in der Fig. 9 dargestellt ist, und der dritte Gehäuseabschnitt 7 ist lösbar mit dem zweiten Gehäuseabschnitt 6 verbunden. Vorliegend erfolgt die Verbindung von dem dritten Gehäuseabschnitt 7 mit dem zweiten Gehäuseabschnitt 6 mittels zweier Schrauben, wobei die beiden Schrauben von der Frontseite 3 aus zugänglich sind. Die Verbindungsschrauben durchsetzen den dritten Gehäuseabschnitt 7 und greifen jeweils in einen im Bereich des zweiten Gehäuseabschnitts 6 ausgebildeten Schraubdom 28 ein.

Wie insbesondere der Fig. 1 zu entnehmen ist, grenzt der zweite Gehäuseabschnitt 6 in Längsrichtung X der Schalteinrichtung 1 an den ersten Gehäuseabschnitt 5 an und der dritte Gehäuseabschnitt 7 grenzt in Richtung der Frontseite 3, somit entgegen der Z-Richtung, an den zweiten Gehäuseabschnitt 6 an.

Wie insbesondere den Fig. 2, 8 und 9 zu entnehmen ist, weist der erste Gehäuseabschnitt 5 eine geringere Breitenerstreckung, somit eine Erstreckung in Y-Richtung, auf als der zweite Gehäuseabschnitt 6 und dritte Gehäuseabschnitt 7.

Vorliegend ist die Weiterverarbeitungskomponente 10 als Messplatine ausgebildet. Die Weiterverarbeitungskomponente 10 ist entnehmbar in dem dritten Gehäuseabschnitt 7 gelagert, wobei die Weiterverarbeitungskomponente 10 vorliegend von einer dem zweiten Gehäuseabschnitt 6 zuzuwendenden Seite des dritten Gehäuseabschnitts 7 aus in den dritten Gehäuseabschnitt 7 einschiebbar ist bzw. aus dem dritten Gehäuseabschnitt 7 herausschiebbar ist.

Der dritte Gehäuseabschnitt 7 weist einen Anschlag für die Weiterverarbeitungskomponente 10 auf, wobei dieser Anschlag ein weiteres Einschieben der Weiterverarbeitungskomponente 10 verhindert.

Die als Messplatine ausgebildete Weiterverarbeitungskomponente 10 weist eine Leiterplatte auf, wobei die Leiterplatte eine Hauptausdehnungsfläche aufweist, wobei ein Normalenvektor 29 der Hauptausdehnungsfläche in Querrichtung Y der Schalteinrichtung 1 verläuft.

Die Weiterverarbeitungskomponente 10 weist mehrere von der Frontseite 3 der Schalteinrichtung 1 aus zugängliche Kommunikationsschnittstellen 23 auf, wobei der dritte Gehäuseabschnitt 7 zu diesem Zweck frontseitige Öffnungen aufweist.

Auch die Übergabekomponente 11 und die Sensorkomponente 9 weisen jeweils eine Leiterplatte auf, wobei eine Bestückungsseite 16 der Leiterplatte der Sensorkomponente 9 der Schalteinrichtung 1 abgewandt ist und eine Bestückungsseite der Leiterplatte der Übergabekomponente 11 der Weiterverarbeitungskomponente 10 zugewandt ist.

Vorliegend handelt es sich bei den Leiterplatten der Sensorkomponente 9, der Übergabekomponente 11 und der Weiterverarbeitungskomponente 10 jeweils um eine einseitige Leiterplatte.

Wie insbesondere den Fig. 6 und 10 zu entnehmen ist, sind sämtliche Komponenten der Sensorkomponente 9, insbesondere die Stromwandler 17 und die Spannungsabgriffe 22, die der Kontaktierung der Eingangsstromleiter 15 dienen, mechanisch mit der Leiterplatte der Sensorkomponente 9 verbunden und somit als Einheit handhabbar.

Die Sensorkomponente 9 und die Übergabekomponente 11 sind vorliegend über ein flexibles Kabel 30 elektrisch miteinander verbunden.

Wie insbesondere den Fig. 6, 8 und 10 zu entnehmen ist, sind die beiden Leiterplatten der Sensorkomponente 9 und der Übergabekomponente 11 in Hochrichtung Z versetzt zueinander angeordnet. Vorliegend ist die Leiterplatte der Sensorkomponente 9 näher zur Frontseite 3 der Schalteinrichtung 1 angeordnet als die Leiterplatte der Übergabekomponente 11.

Die Übergabekomponente 11 weist eine erste, in den Figuren nicht näher dargestellte, Verbindungseinrichtung auf, wobei vorliegend diese Verbindungseinrichtung durch Kontaktierungsflächen der Leiterplatte gebildet ist, und die Weiterverarbeitungskomponente 10 weist eine zweite Verbindungseinrichtung 14 auf, wobei diese Verbindungseinrichtung 14 vorliegend durch mehrere Federkontakte gebildet ist. Die erste Verbindungseinrichtung und die zweite Verbindungseinrichtung 14 sind miteinander elektrisch koppelbar, zur Herstellung einer elektrischen Verbindung zwischen der Übergabekomponente 11 und der Weiterverarbeitungskomponente 10 durch elektrisches Koppeln der ersten Verbindungseinrichtung mit der zweiten Verbindungseinrichtung 14 beim mechanischen Verbinden des zweiten Gehäuseabschnitts 6 und darin angeordneter Übergabekomponente 11 mit dem dritten Gehäuseabschnitt 7 und darin angeordneter Weiterverarbeitungskomponente 10. Vorliegend ist die Verbindungseinrichtung 14 an einer dem zweiten Gehäuseabschnitt 6 zugewandten Seite der Weiterverarbeitungskomponente 10 ausgebildet.

Zur Lagerung der Stromwandler 17 in dem ersten Gehäuseabschnitt 5 und somit zur Lagerung der Sensorkomponente 9 in dem ersten Gehäuseabschnitt 5, weist der erste Gehäuseabschnitt 5 drei Lagermittel 21 auf, wobei diese Lagermittel 21 im Wesentlichen kreiszylindrisch ausgebildet sind und jeweils eine Durchgangsöffnung 20 des jeweiligen Stromwandlers 17 und die Leiterplatte durchsetzen. An dem jeweiligen Lagermittel 21 ist eine Kupferrolle 36 derart angeordnet, dass das Lagermittel 21 die Kupferrolle 36 durchsetzt. In einem mit den Stromsammelschienen 24 verbundenen Zustand der Einrichtung durchsetzen nicht näher dargestellte Anschlussschrauben den jeweiligen Eingangsstromleiter 15, den jeweiligen Stromwandler 17, die jeweilige Kupferrolle 36 und das jeweilige Lagermittel 21 und sind mit der jeweiligen Stromsammelschiene 24, die dem Eingangsstromleiter 15 zugeordnet ist, verschraubt.

Zwecks rückseitiger Abdeckung der Sensorkomponente 9 und der Übergabekomponente 11 weist das Gehäuse 5, 6, 7, 8 des Elektronikmoduls 2 rückseitig zwei mit dem übrigen Gehäuse 5, 6, 7 lösbar verbundene Abdeckungsteile 8 auf. Die Verbindung der Abdeckungsteile 8 mit dem übrigen Gehäuse, konkret dem ersten Gehäuseabschnitt 5 und dem zweiten Gehäuseabschnitt 6, erfolgt mittels separater, als Schrauben ausgebildeter, Verbindungsmittel. Es ist durchaus denkbar, dass die Schrauben zusätzlich der Lagefixierung der Leiterplatte der Sensorkomponente 9 bzw. der Leiterplatte der Übergabekomponente 11 dienen.

Der dritte Gehäuseabschnitt 7 kann auch im miteinander verbundenen Zustand von Schalteinrichtung 1 und Elektronikmodul 2 von der übrigen Einrichtung gelöst werden, wie dies in der Fig. 12 dargestellt ist. Das Lösen erfolgt derart, dass, nach einem Lösen der Verbindungsmittel, der dritte Gehäuseabschnitt 7 lediglich in Richtung des Pfeils 32, somit entgegen der Hochrichtung Z, verschoben werden muss. Ein Verbinden erfolgt entsprechend in entgegengesetzter Richtung.

In einer alternativen Ausführungsform, die in den Figuren 14 bis 16 gezeigt ist, muss der dritte Gehäuseabschnitt 7 zunächst in Richtung des Pfeils 33, somit in Richtung der Frontseite 3, verschoben werden zwecks Lösen des dritten Gehäuseabschnitts 7 und anschließend der dritte Gehäuseabschnitt 7 in Richtung des Pfeils 34, somit in Längsrichtung X, verschoben werden. Ein Verbinden erfolgt entsprechend in entgegengesetzter Richtung.

### Bezugszeichenliste

- 1: Schalteinrichtung
- 2: Elektronikmodul
- 3: Frontseite
- 4: Gehäuse
- 5: Erster Gehäuseabschnitt
- 6: Zweiter Gehäuseabschnitt
- 7: Dritter Gehäuseabschnitt
- 8: Abdeckungsteil
- 9: Sensorkomponente
- 10: Weiterverarbeitungskomponente
- 11: Übergabekomponente
- 12: Rückseite
- 13: Aufnahmebereich
- 14: Zweite Verbindungseinrichtung
- 15: Eingangsstromleiter
- 16: Bestückungsseite
- 17: Stromwandler
- 18: Sicherungsaufnahme
- 19: Anschlussraum
- 20: Durchgangsöffnung
- 21: Lagermittel
- 22: Spannungsabgriff
- 23: Schnittstelle
- 24: Stromsammelschiene
- 25: Abgangsstromleiter
- 26: Pfeil
- 27: Raststruktur
- 28: Schraubdom
- 29: Normalenvektor
- 30: Kabel
- 31: Führungsmittel
- 32: Pfeil
- 33: Pfeil
- 34: Pfeil
- 35: Betätigungshebel
- 36: Kupferrolle

- X: Längsrichtung
- Y: Querrichtung
- Z: Hochrichtung

## Patentansprüche

1. Einrichtung zur Anordnung an Stromsammelschienen (24) aufweisend eine Schalteinrichtung (1) und ein Elektronikmodul (2), wobei die Schalteinrichtung (1) eine Frontseite (3), die den Stromsammelschienen abzuwenden ist, ein Gehäuse (4) und in einer Längsrichtung (X) der Schalteinrichtung (1) angeordnete Sicherungsaufnahmen (18) zur Aufnahme von Sicherungen aufweist, wobei der jeweiligen Sicherungsaufnahme (18) ein Kontaktpaar zugeordnet ist, wobei der eine Kontakt des Kontaktpaars mit einem Eingangsstromleiter (15) und der andere Kontakt des Kontaktpaars mit einem Abgangsstromleiter (25) verbunden ist, und wobei das Elektronikmodul (2) ein Gehäuse (5, 6, 7, 8) und eine Sensorkomponente (9) zur Spannungs- und/oder zur Strom- und/oder zur Energiemessung, eine Weiterverarbeitungskomponente (10) zur Erfassung und Weiterverarbeitung eines Ausgangssignals der Sensorkomponente (9) oder eines vorverarbeiteten Ausgangssignals der Sensorkomponente (9) sowie eine Übergabekomponente (11) zur Weiterleitung des Ausgangssignals der Sensorkomponente (9) an die Weiterverarbeitungskomponente (10) oder zur Vorverarbeitung des Ausgangssignals der Sensorkomponente (9) und Weiterleitung des vorverarbeiteten Ausgangssignals der Sensorkomponente (9) an die Weiterverarbeitungskomponente (10) aufweist, wobei das Gehäuse (5, 6, 7, 8) des Elektronikmoduls (2) einen ersten Gehäuseabschnitt (5), einen zweiten Gehäuseabschnitt (6) und einen dritten Gehäuseabschnitt (7) aufweist, wobei die Sensorkomponente (9) in dem ersten Gehäuseabschnitt (5) gelagert ist, die Übergabekomponente (11) in dem zweiten Gehäuseabschnitt (6) gelagert ist und die Weiterverarbeitungskomponente (10) in dem dritten Gehäuseabschnitt (7) gelagert ist, **dadurch gekennzeichnet, dass** die Schalteinrichtung (1) und das Elektronikmodul (2) lösbar miteinander verbunden sind, wobei der erste Gehäuseabschnitt (5) des Elektronikmoduls (2) an einer der Frontseite (3) abgewandten Rückseite der Schalteinrichtung (1) angeordnet ist und der zweite Gehäuseabschnitt (6) und der dritte Gehäuseabschnitt (7) des Elektronikmoduls (2) in der Längsrichtung (X) der Schalteinrichtung (1) gegenüber der Schalteinrichtung (1) hervorstehen.

2. Einrichtung nach Anspruch 1, wobei die Sensorkomponente (9), die Übergabekomponente (11) und die Weiterverarbeitungskomponente (10) jeweils als separates Bauteil ausgebildet sind oder die Sensorkomponente (9) und die Übergabekomponente (11) in ein und demselben Bauteil verwirklicht sind, wobei dieses Bauteil und die Weiterverarbeitungskomponente (10) separate Bauteile bilden.

3. Einrichtung nach Anspruch 1 oder 2, wobei die Schalteinrichtung (1) auf einer der Frontseite (3) gegenüberliegenden Rückseite (12) der Schalteinrichtung (1) einen Aufnahmebereich (13) aufweist, wobei der erste Gehäuseabschnitt (5) des Elektronikmoduls (2) in dem Aufnahmebereich (13) angeordnet ist.

4. Einrichtung nach einem der Ansprüche 1 bis 3, wobei der zweite Gehäuseabschnitt (6) in Längsrichtung (X) der Schalteinrichtung (1) an den ersten Gehäuseabschnitt (5) angrenzt und der dritte Gehäuseabschnitt (7) in Richtung der Frontseite (3) an den zweiten Gehäuseabschnitt (6) angrenzt.

5. Einrichtung nach einem der Ansprüche 1 bis 4, wobei der erste Gehäuseabschnitt (5) und der zweite Gehäuseabschnitt (6) unlösbar miteinander verbunden sind und/oder der dritte Gehäuseabschnitt (7) lösbar mit dem zweiten Gehäuseabschnitt (6) verbunden ist.

6. Einrichtung nach einem der Ansprüche 1 bis 5, wobei die Übergabekomponente (11) eine erste Verbindungseinrichtung aufweist und die Weiterverarbeitungskomponente (10) eine zweite Verbindungseinrichtung (14) aufweist, wobei die erste Verbindungseinrichtung und die zweite Verbindungseinrichtung (14) miteinander elektrisch und/oder optisch koppelbar sind, zur Herstellung einer elektrischen und/oder optischen Verbindung zwischen der Übergabekomponente (11) und der Weiterverarbeitungskomponente (10) durch elektrisches und/oder optisches Koppeln der ersten Verbindungseinrichtung mit der zweiten Verbindungseinrichtung (14) beim mechanischen Verbinden des zweiten Gehäuseabschnitts (7) und darin angeordneter Übergabekomponente (11) mit dem dritten Gehäuseabschnitt (6) und darin angeordneter Weiterverarbeitungskomponente (10).

7. Einrichtung nach einem der Ansprüche 3 bis 6, wobei die Eingangsstromleiter (15) von der Rückseite (12) der Schalteinrichtung (1) beabstandet sind zur Bildung des Aufnahmebereichs (13).

8. Einrichtung nach einem der Ansprüche 1 bis 7, wobei die Weiterverarbeitungskomponente (10) und/oder die Übergabekomponente (11) und/oder die Sensorkomponente (9) eine Leiterplatte aufweist.

9. Einrichtung nach Anspruch 8, wobei die Sensorkomponente (9) eine Leiterplatte aufweist, wobei sämtliche Komponenten der Sensorkomponente (9) mechanisch mit der Leiterplatte verbunden sind.

10. Einrichtung nach Anspruch 8 oder 9, wobei die Sensorkomponente (9) eine Leiterplatte aufweist, wobei eine Bestückungsseite (16) der Leiterplatte der Sensorkomponente (9) der Schalteinrichtung (1) abgewandt ist und/oder wobei die Übergabekomponente (11) eine Leiterplatte aufweist, wobei eine Bestückungsseite (16) der Leiterplatte der Weiterverarbeitungskomponente (10) zugewandt ist.

11. Einrichtung nach einem der Ansprüche 8 bis 10, wobei die Weiterverarbeitungskomponente (10) eine Leiterplatte aufweist, wobei die Leiterplatte eine Hauptausdehnungsfläche aufweist, wobei ein Normalenvektor (29) der Hauptausdehnungsfläche in einer Querrichtung (Y) oder im Wesentlichen in der Querrichtung (Y) der Schalteinrichtung (1) verläuft.

12. Einrichtung nach einem der Ansprüche 1 bis 11, wobei die Weiterverarbeitungskomponente (10) eine Kommunikationsschnittstelle (23) aufweist.

13. Einrichtung nach einem der Ansprüche 1 bis 12, wobei die Weiterverarbeitungskomponente (10) entnehmbar in dem dritten Gehäuseabschnitt (7) gelagert ist.

14. Einrichtung nach einem der Ansprüche 1 bis 13, wobei der erste Gehäuseabschnitt (5) rastierend in der Schalteinrichtung (1) gehalten ist.

15. Einrichtung nach einem der Ansprüche 1 bis 14, wobei das Elektronikmodul (2) von der Rückseite der Schalteinrichtung (1) aus mit der Schalteinrichtung (1) verbindbar ist.

16. Einrichtung nach einem der Ansprüche 1 bis 15, wobei die Übergabekomponente (11) und die Sensorkomponente (9) über ein Kabel elektrisch und/oder optisch miteinander verbunden sind.

## Claims

1. Device for arrangement on current busbars (24), comprising a switching device (1) and an electronics module (2), wherein the switching device (1) has a front side (3), which is to be averted from the current busbars, a housing (4) and fuse receptacles (18), which are arranged in a longitudinal direction (X) of the switching device (1), for receiving fuses, wherein a contact pair is assigned to the respective fuse receptacle (18), wherein one contact of the contact pair is connected to an input current conductor (15) and the other contact of the contact pair is connected to an outgoing current conductor (25), and wherein the electronics module (2) has a housing (5, 6, 7, 8) and a sensor component (9) for voltage and/or current and/or energy measurement, a further-processing component (10) for detecting and further processing an output signal of the sensor component (9) or a pre-processed output signal of the sensor component (9) and a transfer component (11) for forwarding the output signal of the sensor component (9) to the further-processing component (10) or for preprocessing the output signal of the sensor component (9) and forwarding the pre-processed output signal of the sensor component (9) to the further-processing component (10), wherein the housing (5, 6, 7, 8) of the electronics module (2) has a first housing section (5), a second housing section (6) and a third housing section (7), wherein the sensor component (9) is mounted in the first housing section (5), the transfer component (11) is mounted in the second housing section (6) and the further-processing component (10) is mounted in the third housing section (7), **characterized in that** the switching device (1) and the electronics module (2) are detachably connected to each other, wherein the first housing section (5) of the electronics module (2) is arranged on a rear side of the switching device (1) facing away from the front side (3) and the second housing section (6) and the third housing section (7) of the electronics module (2) protrude in the longitudinal direction (X) of the switching device (1) in relation to the switching device (1).

2. Device according to Claim 1, wherein the sensor component (9), the transfer component (11) and the further-processing component (10) are each formed as a separate part or the sensor component (9) and the transfer component (11) are realized in one and the same part, wherein this part and the further-processing component (10) form separate parts.

3. Device according to Claim 1 or 2, wherein the switching device (1) has a receiving region (13) on a rear side (12) of the switching device (1), the rear side being situated opposite the front side (3), wherein the first housing section (5) of the electronics module (2) is arranged in the receiving region (13).

4. Device according to any of Claims 1 to 3, wherein the second housing section (6) in the longitudinal direction (X) of the switching device (1) adjoins the first housing section (5) and the third housing section (7) in the direction of the front side (3) adjoins the second housing section (6).

5. Device according to any of Claims 1 to 4, wherein the first housing section (5) and the second housing section (6) are non-detachably connected to each other and/or the third housing section (7) is detachably connected to the second housing section (6).

6. Device according to any of Claims 1 to 5, wherein the transfer component (11) has a first connecting device and the further-processing component (10) has a second connecting device (14), wherein the first connecting device and the second connecting device (14) can be electrically and/or optically coupled to each other, for establishing an electrical and/or optical connection between the transfer component (11) and the further-processing component (10) by electrically and/or optically coupling the first connecting device to the second connecting device (14) when the second housing section (7) and the transfer component (11) arranged therein are mechanically connected to the third housing section (6) and the further-processing component (10) arranged therein.

7. Device according to any of Claims 3 to 6, wherein the input current conductors (15) are spaced from the rear side (12) of the switching device (1) for the purpose of forming the receiving region (13).

8. Device according to any of Claims 1 to 7, wherein the further-processing component (10) and/or the transfer component (11) and/or the sensor component (9) have/has a printed circuit board.

9. Device according to Claim 8, wherein the sensor component (9) has a printed circuit board, wherein all components of the sensor component (9) are mechanically connected to the printed circuit board.

10. Device according to Claim 8 or 9, wherein the sensor component (9) has a printed circuit board, wherein an assembly side (16) of the printed circuit board of the sensor component (9) faces away from the switching device (1), and/or wherein the transfer component (11) has a printed circuit board, wherein an assembly side (16) of the printed circuit board faces the further-processing component (10).

11. Device according to any of Claims 8 to 10, wherein the further-processing component (10) has a printed circuit board, wherein the printed circuit board has a main area of extent, wherein a normal vector (29) of the main area of extent runs in a transverse direction (Y) or substantially in the transverse direction (Y) of the switching device (1).

12. Device according to any of Claims 1 to 11, wherein the further-processing component (10) has a communications interface (23).

13. Device according to any of Claims 1 to 12, wherein the further-processing component (10) is removably mounted in the third housing section (7).

14. Device according to any of Claims 1 to 13, wherein the first housing section (5) is latchingly held in the switching device (1).

15. Device according to any of Claims 1 to 14, wherein the electronics module (2) can be connected to the switching device (1) from the rear side of the switching device (1).

16. Device according to any of Claims 1 to 15, wherein the transfer component (11) and the sensor component (9) are electrically and/or optically connected to each other via a cable.

## Revendications

1. Dispositif destiné à être agencé sur des barres de distribution (24), comprenant un dispositif de commutation (1) et un module électronique (2), le dispositif de commutation (1) comprenant une face avant (3) qui doit être orientée à l'opposé des barres de distribution, un boîtier (4) et des logements de fusibles (18) agencés dans une direction longitudinale (X) du dispositif de commutation (1) et destinés à recevoir des fusibles, une paire de contacts étant associée au logement de fusible (18) respectif, l'un des contacts de la paire de contacts étant relié à un conducteur de courant d'entrée (15) et l'autre contact de la paire de contacts étant relié à un conducteur de courant de sortie (25), et le module électronique (2) comprenant un boîtier (5, 6, 7, 8) et un composant capteur (9) pour la mesure de tension et/ou de courant et/ou d'énergie, un composant de post-traitement (10) pour la détection et le post-traitement d'un signal de sortie du composant capteur (9) ou d'un signal de sortie prétraité du composant capteur (9) ainsi qu'un composant de transfert (11) pour la transmission du signal de sortie du composant capteur (9) au composant de post-traitement (10) ou pour le prétraitement du signal de sortie du composant capteur (9) et la transmission du signal de sortie prétraité du composant capteur (9) au composant de post-traitement (10), le boîtier (5, 6, 7, 8) du module électronique (2) comprenant une première partie de boîtier (5), une deuxième partie de boîtier (6) et une troisième partie de boîtier (7), le composant capteur (9) étant monté dans la première partie de boîtier (5), le composant de transfert (11) étant monté dans la deuxième partie de boîtier (6) et le composant de post-traitement (10) étant monté dans la troisième partie de boîtier (7), **caractérisé en ce que** le dispositif de commutation (1) et le module électronique (2) sont reliés l'un à l'autre de manière amovible, la première partie de boîtier (5) du module électronique (2) étant agencée sur une face arrière du dispositif de commutation (1) orientée à l'opposé de la face avant (3), et la deuxième partie de boîtier (6) et la troisième partie de boîtier (7) du module électronique (2) faisant saillie par rapport au dispositif de commutation (1) dans la direction longitudinale (X) du dispositif de commutation (1).

2. Dispositif selon la revendication 1, dans lequel le composant capteur (9), le composant de transfert (11) et le composant de post-traitement (10) sont respectivement réalisés sous forme de composant séparé ou le composant capteur (9) et le composant de transfert (11) sont réalisés dans un seul et même composant, ce composant et le composant de post-traitement (10) formant des composants séparés.

3. Dispositif selon la revendication 1 ou 2, dans lequel le dispositif de commutation (1) comprend une zone de réception (13) sur une face arrière (12) du dispositif de commutation (1) en regard de la face avant (3), la première partie de boîtier (5) du module électronique (2) étant agencée dans la zone de réception (13).

4. Dispositif selon l'une des revendications 1 à 3, dans lequel la deuxième partie de boîtier (6) est adjacente à la première partie de boîtier (5) dans la direction longitudinale (X) du dispositif de commutation (1) et la troisième partie de boîtier (7) est adjacente à la deuxième partie de boîtier (6) dans la direction de la face avant (3).

5. Dispositif selon l'une des revendications 1 à 4, dans lequel la première partie de boîtier (5) et la deuxième partie de boîtier (6) sont reliées l'une à l'autre de manière non amovible et/ou la troisième partie de boîtier (7) est reliée de manière amovible à la deuxième partie de boîtier (6).

6. Dispositif selon l'une des revendications 1 à 5, dans lequel le composant de transfert (11) comprend un premier dispositif de liaison et le composant de post-traitement (10) comprend un deuxième dispositif de liaison (14), le premier dispositif de liaison et le deuxième dispositif de liaison (14) pouvant être couplés électriquement et/ou optiquement l'un à l'autre pour établir une liaison électrique et/ou optique entre le composant de transfert (11) et le composant de post-traitement (10) par couplage électrique et/ou optique du premier dispositif de liaison au deuxième dispositif de liaison (14) lors de la liaison mécanique de la deuxième partie de boîtier (7) et du composant de transfert (11) qui est agencé dans celle-ci à la troisième partie de boîtier (6) et au composant de post-traitement (10) qui est agencé dans celle-ci.

7. Dispositif selon l'une des revendications 3 à 6, dans lequel les conducteurs de courant d'entrée (15) sont espacés de la face arrière (12) du dispositif de commutation (1) pour former la zone de réception (13).

8. Dispositif selon l'une des revendications 1 à 7, dans lequel le composant de post-traitement (10) et/ou le composant de transfert (11) et/ou le composant capteur (9) comprend une carte de circuit imprimé.

9. Dispositif selon la revendication 8, dans lequel le composant capteur (9) comprend une carte de circuit imprimé, tous les composants du composant capteur (9) étant reliés mécaniquement à la carte de circuit imprimé.

10. Dispositif selon la revendication 8 ou 9, dans lequel le composant capteur (9) comprend une carte de circuit imprimé, une face d'équipement (16) de la carte de circuit imprimé du composant capteur (9) étant orientée à l'opposé du dispositif de commutation (1) et/ou dans lequel le composant de transfert (11) comprend une carte de circuit imprimé, une face d'équipement (16) de la carte de circuit imprimé étant orientée vers le composant de post-traitement (10).

11. Dispositif selon l'une des revendications 8 à 10, dans lequel le composant de post-traitement (10) comprend une carte de circuit imprimé, la carte de circuit imprimé comprenant une surface principale d'étendue, un vecteur normal (29) à la surface principale d'étendue s'étendant dans une direction transversale (Y) ou sensiblement dans la direction transversale (Y) au dispositif de commutation (1).

12. Dispositif selon l'une des revendications 1 à 11, dans lequel le composant de post-traitement (10) présente une interface de communication (23).

13. Dispositif selon l'une des revendications 1 à 12, dans lequel le composant de post-traitement (10) est monté de manière amovible dans la troisième partie de boîtier (7).

14. Dispositif selon l'une des revendications 1 à 13, dans lequel la première partie de boîtier (5) est maintenue par encliquetage dans le dispositif de commutation (1).

15. Dispositif selon l'une des revendications 1 à 14, dans lequel le module électronique (2) peut être relié au dispositif de commutation (1) par la face arrière du dispositif de commutation (1).

16. Dispositif selon l'une des revendications 1 à 15, dans lequel le composant de transfert (11) et le composant capteur (9) sont reliés électriquement et/ou optiquement l'un à l'autre par l'intermédiaire d'un câble.
